# EUROPÄISCHE PATENTSCHRIFT

(11) **EP 1 505 468 B1**
(45) Veröffentlichungstag und Bekanntmachung des Hinweises auf die Patenterteilung: **19.07.2006**
(21) Anmeldenummer: 04024698.5
(22) Anmeldetag: 26.05.1999
(51) Int. Cl.: G05G 9/10, F15B 15/18, F16H 25/20

(54) **Baueinheit**
ACTUATING DEVICE
Dispositif de commande

(30) Priorität: 28.05.1998 DE 19823949; 19.06.1998 DE 19827441; 17.07.1998 DE 19832306
(43) Veröffentlichungstag der Anmeldung: 09.02.2005
(62) Teilanmeldung aus: 99110209.6
(73) Patentinhaber: Weber-Hydraulik GmbH, 74363 Güglingen (DE)
(72) Erfinder: Schulz, Ulrich, 74336 Brackenheim-Stockheim (DE)
(74) Vertreter: Säger, Manfred

(56) Entgegenhaltungen:
- EP-A- 0 074 922
- EP-A- 0 237 740
- DE-A- 4 215 972
- DE-C- 687 918
- FR-A- 1 249 404
- FR-A- 2 119 724

## Beschreibung

Die Erfindung betrifft eine Baueinheit mit einer Betätigungsvorrichtung für eine in axialer Richtung zwischen zwei Schaltstellungen bewegbaren Steuerstange.

Betätigungsvorrichtungen sind in einer Vielzahl von Ausführungsformen bekannt (z.B. FR-1.249.404). Sie dienen dazu, eine Steuerung vorzunehmen. Insbesondere bei in nur zwei Richtungen drehbar antreibbaren Vorrichtungen ist es wünschenswert, dass eine weitestgehend selbständige Umschaltung der diesen beiden Drehrichtungen zugeordneten Steuerzuständen möglich ist.

Der Erfindung liegt die Aufgabe zu Grunde, eine Baueinheit so auszubilden, dass sie in Abhängigkeit von der Drehrichtung automatisch gesteuert wird.

Diese Aufgabe wird erfindungsgemäss durch eine Vorrichtung mit den Merkmalen des Hauptanspruchs gelöst.

Durch die in beide Drehrichtungen drehbare Betätigungswelle, die mit der Steuerstange verbunden ist, steht sie in eine letztere bei Drehung in die eine Richtung in axialer Richtung auf die eine der beiden Schaltstellungen und bei Drehung in die andere Richtung auf die andere Schaltstellung hin bewegenden gewindeartigen Wirkverbindung. Hierdurch ist sichergestellt, dass -jeweils bei Antrieb in die eine Richtung- der betreffende Steuerzustand zuvor durch Betätigung der Steuerstange in axialer Richtung eingestellt wird. Dies geschieht überdies jeweils automatisch und bei Bewegung der Betätigungswelle in die eine oder in die andere Drehrichtung, wobei zunächst eben die Steuerstange verschoben und erst bei Erreichen der jeweiligen Endlage (Schaltstellung) gewissermassen die Steuerstange weiter mitdreht, wodurch über diese Bewegung ein Antrieb, abgeleitet von der Steuerstange, die dann als Welle für den Antrieb dient, erfolgt. Außerdem wird erfindungsgemäss die axiale Verschiebebewegung der Steuerachse auf ein als Ventilschieber wirkendes Ventildichtelement übertragen, das die von der Pumpe kommende Leitung in der einen Schaltstellung nur mit der einen, z.B. zu dem einen Zylinderraum führenden Leitung und in der anderen Schaltstellung nur mit der anderen, z.B. zu dem anderen Zylinderraum führenden Leitung verbindet, wobei die jeweils nicht an die Pumpe angeschlossene Leitung mit dem Tank verbunden ist.

Zur Minimierung der Reibung bei der Verschiebebewegung wird das Ventildichtelement nur mit ganz geringer Kraft einer Druckfeder auf den Steuerbereich (Mündungen der drei Leitungen) gedrückt.

Diese Andruckskraft wird vorteilhaftermassen weiter durch eine in gleicher Richtung wirkende hydraulische Kraft verstärkt, die dadurch bewirkt wird, daß die beiden hydraulisch wirksamen Flächen, nämlich die vordere Andruckfläche des Ventildichtelements kleiner als die rückwärtige, hydraulisch wirksame Querschnittsfläche ist, wobei diese Vorder- und Rückseite durch die in der Ausnehmung vorgesehene Bohrung verbunden sind.

Zur weiteren Minimierung der Verschiebekraft wird an der Rückseite des in dem Mitnehmer geführten Hohlkörpers eine Linearführung angeordnet, die sich ihrerseits rückseitig an einem gehäusefesten, planebenen Widerlager abstützt. Somit werden an dieser Stelle bei der Verschiebebewegung keine Gleitreibungskräfte erzeugt, sondern mittels Rollreibung ein geringster Widerstand erzielt.

Weitere zweckmässige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert. In dieser zeigt:
Figur 1 den Querschnitt durch eine hydraulische Kolben-Zylindereinheit mit Antrieb;
Figur 2 eine erste Ausführungsform der Betätigungsvorrichtung, im schematischen Querschnitt;
Figur 3 die Ausführungsform gemäss Figur 2, in Seitenansicht;
Figur 4 die Einzelheit IV gemäss Figur 1;
Figur 5 eine Ausführungsform der erfindungsgemässen Ventileinrichtung.

In Figur 1 ist im schematischen Querschnitt die eine Seite einer hydraulischen Kolbenzylindereinheit 10 mit einem Augloch 11 zum mechanischen Anschluss dargestellt, neben dem eine kombinierte Antriebs- und Steuereinheit 12 vorgesehen ist. Diese weist einen reversierbaren, insgesamt mit 13 bezeichneten E-Motor auf, dessen Motorwelle 14 als Betätigungswelle 15 (Figuren 2 und 4) einer Betätigungsvorrichtung mit einer in axialer Richtung zwischen 2 Schaltstellungen bewegbaren Steuerstange 16 ausgebildet ist. Die Betätigungswelle 15 und die Steuerstange 16 stehen in einer gewindeartigen Wirkverbindung, deren erste Ausführungsform in den Figuren 2 und 3 und deren alternative Ausführung hierzu in Figur 4 dargestellt ist.

Bei der Ausführungsform gemäss Figur 4 ist eine axiale Sackbohrung 17 in der Steuerstange 16 mit einem Innengewinde 18 vorgesehen, wobei ein an dieses angepasstes Aussengewinde 19 der Betätigungswelle 15 vorgesehen ist. Nachdem das in die Sackbohrung 17 über das Innengewinde 18 eingeschraubte Aussengewinde 19 nur einen bestimmten Hub (wenige Gewindegänge) ausführen kann, wird während der ersten Drehbewegung der Betätigungswelle 15 zunächst die Steuerstange 16 in axialer Richtung verschoben. Wenn die Betätigungswelle 15 am Ende des Gewindes angelangt oder am Ende der Sackbohrung zur Anlage gekommen ist, nimmt sie die Steuerstange 16 in der einen oder der anderen Drehrichtung mit.

Eine hierzu alternative Ausführungsform ist in den Figuren 2 und 3 dargestellt. Dort ist die Betätigungswelle 15 mit einem radial abstehenden Betätigungsnocken 20 versehen, der längs einer wendelartigen Nut 21 an der Steuerstange 16 als in die Nut 21 eingreifender Bolzen ausgebildet. Sobald dieser unter Verschiebung der Steuerstange 16 in axialer Richtung an dem Ende der wendelartigen Nut 21 angekommen ist, ist die Verschiebebewegung in axialer Richtung beendet und nimmt der Bolzen 20 als Mitnehmer die Steuerstange 16 mit, wodurch die von der Betätigungswelle 15 abgegebene Drehbewegung an die dann als Steuerwelle wirkende Steuerstange abgegeben wird.

In Figur 1 ist ferner dargestellt, dass an der Steuerwelle 16 ein Exzenter 30 vorgesehen ist, welcher auf Pumpenkolben einer insgesamt mit 31 bezeichneten Hydraulikpumpe einwirkt und auf diesen eine hin- und hergehende Hubbewegung zum Zwecke des Pumpens der Hydraulikflüssigkeit überträgt. Der Pumpenkolben ist in Richtung auf die Betätigungswelle 15 mit der Kraft einer Feder 33 federbelastet. Diese Hubbewegung wird von einem auf der Steuerwelle 16 im Bereich des Exzenters 30 angebrachten Kugellager 32 in einfachster Art und Weise erzeugt und auf den Pumpenkolben übertragen.

Ausserdem ist an dem zu der Betätigungswelle 15 entgegengesetzten freien Ende der Steuerwelle 16 ein Radiallager 40 vorgesehen. Der die Steuerwelle 16 und die Betätigungswelle 15 symmetrisch umgebende Aufnahmezylinder 36 ist bezüglich des Radiallagers 40 rotationssymmetrisch ausgebildet.

In Figur 5 ist die erfindungsgemässe Ausführungsform einer Ventileinrichtung gezeigt. An dem äußeren Lagerring des Radiallagers 40, dessen äusserer Lagerring mit Spiel an der Gehäuseinnenseite 35 angeordnet ist bzw. sich hieran abstützt, ist ein im Querschnitt U-förmiger, nach unten offener Mitnehmer 50 vorgesehen, in dem ein insgesamt mit 61 bezeichneter, nach einer Seite, nämlich in Figur 6 nach unten offener Hohlkörper 61 geführt ist. In diesem ist im hohlen Bereich ein insgesamt mit 51 bezeichnetes Ventildichtelement vorgesehen, welches mittels der Kraft einer Druckfeder 56 nach unten, in Richtung auf einen insgesamt mit 57 bezeichneten Steuerbereich drückt, der in Form einer parallel zur Verschieberichtung der Steuerachse 16 verlaufenden Dichtfläche vorgesehen ist. In den Steuerbereich 57 münden eine mittlere Leitung 52, welche von der Pumpe kommt und deren Druck führt. Beiderseits in Verschieberichtung versetzt davon ist die zu dem einen Zylinderraum führende Leitung 53 und die zu dem anderen Zylinderraum führende Leitung 54 vorgesehen.

Das Ventildichtelement 51 verbindet in jeder der beiden Schaltstellungen, von der die linke in Figur 5 dargestellt ist, die von der Pumpe kommende Leitung 52 mit einer der beiden Leitungen zu den beiden verschiedenen Zylinderräumen 53 bzw. 54. Hierzu weist es eine einen Dichtrand 58 umgebene Ausnehmung 59 auf, über die die Verbindung der beiden Leitungen jeweils bewirkt wird. In der Ausnehmung ist noch eine Bohrung 60 vorgesehen, die die Ausnehmung mit dem rückwärtigen Teil des Ventildichtelements 51 verbindet. Infolgedessen ist die hydraulisch wirksame Querschnittsfläche im Innenbereich größer als im Außenbereich. Hierdurch ergibt sich eine resultierende Kraft des Ventildichtelements 51 auf den Steuerbereich 57 was bedeutet, daß bei Druckbeaufschlagung eine zusätzlich zu der Kraft der Feder dichtende Kraft auf das Ventildichtelement 51 einwirkt.

Zur zusätzlichen Verringerung der Gleitreibung beim Schalten der Ventileinrichtung kann erfindungsgemäß eine Linearführung 62 (Kugel-/Rollenlagerführung) auf der Rückseite des Hohlzylinders 61 angeordnet sein, die sich ihrerseits rückseitig an einem gehäusefesten Widerlager 63 abstützt, welches eine planebene Auflagefläche aufweist. Hierdurch bedingt entsteht im rückwärtigen Bereich des Hohlzylinders 61 keine Gleit- sondern nur Rollreibung, wodurch der Widerstand beim Betätigen der Ventileinrichtung weiter verringert ist.

## Patentansprüche

1. Integrale Baueinheit, gebildet von einer eine Betätigungsvorrichtung aufweisenden kombinierten Antriebs- und Steuereinheit (12), welche Betätigungsvorrichtung als mit einer umschaltbaren Ventileinrichtung versehene Hydraulikpumpe (31) ausgebildet ist, von einer daneben angeordneten hydraulischen Kolben-Zylinder-Einheit (10) sowie gebildet von einem reversierbaren Elektromotor (13), wobei die Betätigungsvorrichtung eine in axialer Richtung zwischen zwei Schaltstellungen bewegbare Steuerstange (16) mit dem reversierbaren Elektromotor (13) zum Antrieb aufweist, wobei eine in beide Drehrichtungen drehbare Betätigungswelle (15) vorgesehen ist, wobei diese mit der Steuerstange (16) in einer über letztere bei Drehung in die eine Richtung in axialer Richtung auf die eine der beiden Schaltstellungen und bei Drehung in die andere Richtung auf die andere Schaltstellung hin bewegenden gewindeartigen Wirkverbindung steht, wobei die Steuerstange (16) zugleich als die von der Betätigungswelle (15) abgegebene Drehbewegung bei Erreichen der einen sowie der anderen axialen Schaltstellung in der einen bzw. anderen Drehrichtung weitergebende Steuerwelle (16) ausgebildet ist, wobei an der Steuerwelle (16) ein Exzenter (30) angeordnet ist, wobei dieser auf einen Pumpenkolben der Hydraulikpumpe (31) einwirkt und auf diesen eine hin- und hergehende Hubbewegung zum Zwecke des Pumpens der Hydraulikflüssigkeit über die den Pumpendruck führende Leitung (52) überträgt, wobei an dem der Betätigungswelle (15) entgegengesetzten freien Ende der Steuerwelle (16) eine axial verschiebliche Stütze (40) vorgesehen ist, wobei die Stütze (40) als Radiallager ausgebildet ist, dessen äusserer Lagerring mit Spiel an der Innenseite (35) des Gehäuses abgestützt ist, wobei am äußeren Lagerring des Radiallagers (40) ein von diesem in Axialrichtung der Steuerwelle (16) bewegbarer Mitnehmer (50) angeordnet ist, der in Umfangsrichtung des Radiallagers (40) gehäusefest gehalten ist, wobei der Mitnehmer (50) mit einem von diesem verschieblichen, die Ventileinrichtung betätigenden Ventildichtelement (51) versehen ist, wobei die von der Pumpe kommende Leitung (52) in der einen Schaltstellung der Ventileinrichtung nur an die eine zu dem einen Zylinderraum der hydraulischen Kolben-Zylinder-Einheit (10) führenden Leitung (53) und in der anderen Schaltstellung der Ventileinrichtung nur an die zu dem anderen Zylinderraum führenden andere Leitung (54) angeschlossen und wobei die jeweils nicht an die Pumpe angeschlossene Leitung mit dem Tank (55) verbunden ist.

2. Baueiheit nach Anspruch 1, **dadurch gekennzeichnet, dass** die Wirkverbindung als axiale Sackbohrung (17) in der Steuerstange (16) mit einem Innengewinde (18) und als mit einem an dieses angepassten Aussengewinde (19) an der Betätigungswelle ausgebildet ist.

3. Baueiheit nach Anspruch 1, **dadurch gekennzeichnet, dass** die Wirkverbindung als wendelartige Nut (21) an der Steuerstange (16) und als in diese Nut eingreifender Betätigungsnocken (20) an der Betätigungswelle (15) ausgebildet ist.

4. Baueiheit nach Anspruch 3, **dadurch gekennzeichnet, dass** die Betätigungswelle (15) in eine Axial- bzw. Sackbohrung (17) der Steuerstange (16) eingreift und der Nocken (20) als quer zur Achsrichtung sich erstreckender und in die Nut (21) der Steuerstange (16) eingreifender Bolzen ausgebildet ist.

5. Baueiheit nach Anspruch 1, **dadurch gekennzeichnet, dass** der Pumpenkolben in Richtung auf die Steuerwelle (16) hin mit der Kraft einer Feder (33) belastet ist.

6. Baueiheit nach Anspruch 5, **dadurch gekennzeichnet, dass** auf dem Exzenter (30) der Steuerwelle (16) ein Kugellager (32) aufgesetzt ist und dass dessen äusserer Lagerring an der Rückseite des Pumpenkolbens anliegt.

7. Baueiheit nach Anspruch 1, **dadurch gekennzeichnet, dass** das Gehäuse als die Steuerwelle (16) und die Betätigungswelle (15) vorzugsweise symmetrisch umgebender Aufnahmezylinder (36) ausgebildet ist.

8. Baueiheit nach Anspruch 7, **dadurch gekennzeichnet, dass** der Aufnahmezylinder (36) bezüglich der Stütze (40) rotationssymmetrisch ausgebildet ist.

9. Baueinheit nach Anspruch 1, **dadurch gekennzeichnet, daß** die eine Leitung als zu dem einen Zylinderraum (53) führenden Leitung und die andere Leitung (54) als zu dem anderen Zylinderraum führenden Leitung ausgebildet ist.

10. Baueinheit nach Anspruch 1 oder 9, **dadurch gekennzeichnet, daß** das Ventildichtelement (51) mittels einer Druckfeder (56) gegen einen Steuerbereich (57) gedrückt ist.

11. Baueinheit nach Anspruch 10, **dadurch gekennzeichnet, daß** das Ventildichtelement (51) im Bereich des Steuerbereichs (57) eine von einem umlaufenden Dichtrand (58) umgebene Ausnehmung (59) aufweist.

12. Baueinheit nach Anspruch 11, **dadurch gekennzeichnet, daß** die Ausnehmung (59) über eine Bohrung (60) mit dem rückwärtigen, die Druckfeder (56) aufweisenden Teil des Ventildichtelements (51) verbunden ist, dessen -rückwärtige- hydraulisch wirksame Querschnittsfläche größer als die -vorderehydraulisch wirksame Querschnittsfläche der Ausnehmung (59) ist.

13. Baueinheit nach einem der Ansprüche 1 oder 9 bis 21, **dadurch gekennzeichnet, daß** die von der Pumpe kommende Leitung (52), die zu dem einen Zylinderraum führende Leitung (53) und die zu dem anderen Zylinderraum führende Leitung (54) in dem Steuerbereich (57) münden, und die drei Mündungen -bezüglich der Steuerwelle (16)- in axialer Verschieberichtung mit der von der Pumpe kommenden Leitung (52) in der Mitte angeordnet sind.

14. Baueinheit nach einem der Ansprüche 1 und 9 bis 13, **dadurch gekennzeichnet, daß** das Ventildichtelement (51) über einen es in Radialrichtung verschieblich aufnehmenden, einseitig offenen Hohlkörper (61) angeordnet ist, der entsprechend in dem Mitnehmer geführt ist.

15. Baueinheit nach einem der Ansprüche 1 und 9 bis 14, **dadurch gekennzeichnet, daß** an der Rückseite des Hohlkörpers (61) eine Linearführung (62) angeordnet ist, die sich rückseitig an einem gehäusefesten Widerlager (63) abstützt.

16. Baueinheit nach Anspruch 1, **dadurch gekennzeichnet, daß** das Ventildichtelement (51) aus Buntmetall besteht.

## Claims

1. Integral structural unit, comprising a combined drive and control unit (12) with an actuation device, which actuation device is designed as a hydraulic pump (31) provided with a switchable valve device and a hydr aulic piston -cylinder unit (10) arranged alongside the latter, and comprising a reversible electric motor (13);
wherein, the actuation device provides a control rod (16) displaceable in the axial direction between two switching positions with the reversi ble electric motor (13) as the drive;
wherein an actuation shaft (15) rotatable in both rotational directions is provided;
wherein this latter is connected to the control rod (16) by a thread-like active connection, which moves the latter in an axial direction towards the one of the two switching positions upon rotation in the one direction, and which moves the latter towards the other switching position upon rotation in the other direction;
wherein the control rod (16) is at the same time formed as the control shaft (16) transmitting the rotary movement transferred from the actuation shaft (15) into the one or the other rotational direction upon reaching the one or the other axial switching position;
wherein an eccentric (30) is arr anged on the control shaft (16);
wherein the latter acts upon a pump piston of the hydraulic pump (31) and transfers a reciprocating movement to the latter for the purpose of pumping the hydraulic fluid via the line (52) conducting the pump pressure;
wherein an axially -displaceable support (40) is provided at the free end of the control shaft (16) opposed to the actuation shaft (15);
wherein the support (40) is formed as a radial bearing, of which the outer bearing ring is supported with play against the inner side (35) of the housing;
wherein a follower (50), movable by the latter in the axial direction of the control shaft (16), is arranged on the outer bea ring ring of the radial bearing (40), which is held fixed relative to the housing in the circumferential direction of the radial bearing (40);
wherein the follower (50) is provide d with a valve seal element (51) activating the valve dev ice and displaceable by the latter;
wherein the line (52) coming from the pump is connected, in the one switching position of the valve device, only to the one line (53) leading to the one cylinder chamber of the hydraulic piston -cylinder unit (10), and in the other switching position of the valve device, is connected only to the other line (54) leading to the other cylinder chamber; and
wherein the line respectively not connected to the pump is connected to the tank (55).

2. Structural unit according to claim 1,
**characterised in that**
the active connection is formed as an axial blind borehole (17) in the control rod (16) wit h an internal thread (18) and as an external thread (19) on the actuation shaft adapted to the latter.

3. Structural unit according to claim 1,
**characterised in that**
the active connection is formed as a spiral groove (21) on the control rod (16) and as an actuation cam (20) on the actuation shaft (15) engaging in this groove.

4. Structural unit according to claim 3,
**characterised in that**
the actuation shaft (15) engages in an axial and/or blind borehole (17) of the control rod (16), and the cam (20) is formed as a pin extending transversely to the axial direction and engaging in the groove (21) of the control rod (16).

5. Structural unit according to claim 1,
**characterised in that**
the pump piston is spring -loaded with the force of a spring (33) in the direction towards the control shaft (16).

6. Structural unit according to claim 5,
**characterised in that**
a ball bearing (32) is mounted on the eccentric (30) of the control shaft (16), and that its extern al bearing ring is in contact with the rear side of the pump piston.

7. Structural unit according to claim 1,
**characterised in that**
the housing is formed as a retaining cylinder (36) enclosing the control shaft (16) and the actuation shaft (15) preferably in a symmetrical manner.

8. Structural unit according to claim 7,
**characterised in that**
the retaining cylinder (36) is formed with rotational symmetry relative to the support (40).

9. Structural unit according to claim 1,
**characterised in that**
the one line is formed as a line leading to the first cylinder chamber (53), and the other line (54) is formed as a line leading to the other cylinder chamber.

10. Structural unit according to claim 1 or 9,
**characterised in that** the valve seal element (51) is compressed against a control region (57) by means of a compression spring (56).

11. Structural unit according to claim 10,
**characterised in that**
the valve seal element (51) provides a recess (59) enclosed by a circumferential seal edge (58) in the region of the control region (57).

12. Structural unit according to claim 11,
**characterised in that**
the recess (59) is connected via a borehole (60) to the rear part of the valve seal element (51) providing the compression spring (56), of which the rear, hydraulic ally-active cross -sectional area i s greater than the front , hydraulic ally-active cross-sectional area of the recess (59).

13. Structural unit according to any one of claims 1 or 9 to 12,
**characterised in that**
the line (52) coming from the pump, the line (53) leading to the one cylinder chamber and the line (54) leading to the other cylinder chamber open in the control region (57), and the three openings are arranged in the direction of axial displacement relative to the control shaft (16) with the line (52) coming from the pump in the middle.

14. Structural unit according to any one of claims 1 and 9 to 13,
**characterised in that**
the valve seal element (51) is arranged over a hollow body (61) open at one end receiving it in a displaceable manner in the radial direction, which is guided correspondingly in the follower.

15. Structural unit according to any one of claims 1 and 9 to 14,
**characterised in that**
a linear guide (62), which is supp orted at the rear on a counter bearing (63) fixed to the housing , is arranged at the rear side of the hollow body (61).

16. Structural unit according to claim 1,
**characterised in that**
the valve seal element (51) is made of non-ferrous metal.

## Revendications

1. Unité modulaire intégrale constituée d'une unité de commande et d'entraînement (12) combinée présentant un dispositif d'actionnement, lequel dispositif d'actionnement est réalisé sous la forme d'une pompe hydraulique (31) munie d'un dispositif de soupape commutable, d'une unité piston-cylindre (10) hydraulique disposée à côté, et constituée d'un moteur électrique réversible (13), moyennant quoi le dispositif d'actionnement présente une tige de commande (16) mobile en direction axiale entre deux positions de commutation avec le moteur électrique réversible (13) pour l'entraînement, moyennant quoi est prévu un arbre d'actionnement (15) pouvant tourner dans les deux sens de rotation, moyennant quoi ce dernier se trouve avec la tige de commande (16) dans une relation d'interaction de type à filetage assurant le déplacement par l'intermédiaire de cette dernière dans une des deux positions de commutation lors de la rotation dans un sens axialement, et dans l'autre position de commutation lors de la rotation dans l'autre sens, moyennant quoi la tige de commande (16) est en même temps réalisée en tant qu'arbre de commande (16) retransmettant le mouvement de rotation imprimé par l'arbre d'actionnement (15) une fois atteinte l'une et l'autre position de commutation axiale dans l'un /ou l'autre sens de rotation, moyennant quoi sur l'arbre de commande (16) est disposé un excentrique (30), moyennant quoi ce dernier agit sur un piston de pompe de la pompe hydraulique (31) et lui transmet un mouvement de course en va-et-vient à des fins de pompage du liquide hydraulique par l'intermédiaire de la canalisation (52) d'alimentation en pression de pompe, moyennant quoi un support (10) mobile axialement est prévu à l'extrémité libre opposée à l'arbre d'actionnement (15) de l'arbre de commande (16), le support (40) étant réalisé sous la forme d'un palier radial dont la bague d'appui extérieure repose avec un jeu sur la face intérieure (35) du carter, moyennant quoi sur la bague d'appui extérieure du palier radial (40) est disposé un entraîneur (50) mobile à partir de ce dernier dans la direction axiale de l'arbre de commande (16), lequel entraîneur est maintenu fermement au carter dans le sens circonférentiel du palier radial (40), moyennant quoi l'entraîneur (50) est muni d'un élément d'étanchéité de soupape (51) mobile à partir de lui, actionnant le dispositif de soupape, moyennant quoi la canalisation (52) venant de la pompe n'est raccordée dans une position de commutation du dispositif de soupape qu'à la canalisation (53) menant à un espace de cylindre de l'unité piston-cylindre (10) hydraulique, et dans l'autre position de commutation du dispositif de soupape qu'à une autre canalisation (54) menant à l'autre espace de cylindre, la canalisation non raccordée à la pompe étant reliée au réservoir (55).

2. Unité modulaire selon la revendication 1,
**caractérisée en ce que** la relation d'interaction est réalisée sous la forme d'un trou borgne (17) portant un filetage intérieur (18) prévu dans la tige de commande (16) et d'un filetage extérieur (19) adapté à ce dernier prévu sur l'arbre d'actionnement.

3. Unité modulaire selon la revendication 1,
**caractérisée en ce que** la relation d'interaction est réalisée sous la forme d'une rainure (21) en forme de spirale prévue sur la tige de commande (16) et d'une came d'actionnement (20) s'engageant dans cette rainure prévue sur l'arbre d'actionnement (15).

4. Unité modulaire selon la revendication 3, **caractérisée en ce que** l'arbre d'actionnement (15) s'engage dans un trou borgne et/ou axial (17) de la tige de commande (16) et **en ce que** la came (20) est réalisée sous la forme d'un tourillon s'étendant transversalement par rapport au sens axial et s'engageant dans la rainure (21) de la tige de commande (16).

5. Unité modulaire selon la revendication 1, **caractérisée en ce que** le piston de pompe est contraint par la force d'un ressort (33) en direction de l'arbre de commande (16).

6. Unité modulaire selon la revendication 5, **caractérisée en ce que** sur l'excentrique (30) de l'arbre de commande (16) est placé un palier à billes (32) et **en ce que** sa bague d'appui extérieure repose sur la face arrière du piston de pompe.

7. Unité modulaire selon la revendication 1, **caractérisée en ce que** le carter est réalisé sous la forme d'un cylindre récepteur (36) entourant l'arbre de commande (16) et l'arbre d'actionnement (15), de préférence de manière symétrique.

8. Unité modulaire selon la revendication 7, **caractérisée en ce que** le cylindre récepteur (36) est réalisé pour être en symétrie de rotation par rapport au support (40).

9. Unité modulaire selon la revendication 1,
**caractérisée en ce qu'**une canalisation est réalisée sous la forme d'une canalisation (53) menant à un espace de cylindre, et l'autre canalisation (54) sous la forme d'une canalisation menant à l'autre espace de cylindre

10. Unité modulaire selon la revendication 1 ou 9, **caractérisée en ce que** l'élément d'étanchéité de soupape (51) est comprimé contre une zone de commande (57) au moyen d'un ressort de pression (56).

11. Unité modulaire selon la revendication 10, **caractérisée en ce que** l'élément d'étanchéité de soupape (51) présente, dans la partie de la zone de commande (57), un évidement (59) entouré par un bord d'étanchéité (58) circulaire.

12. Unité modulaire selon la revendication 11, **caractérisée en ce que** l'évidement (59) est raccordé par l'intermédiaire d'un alésage (60) à la partie orientée vers l'arrière et présentant le ressort de pression (56) de l'élément d'étanchéité de soupape (51) dont la surface transversale hydraulique active - orientée vers l'arrière - est supérieure à la surface transversale hydraulique active - avant - de l'évidement (59).

13. Unité modulaire selon une des revendications 1 ou 9 à 21, **caractérisée en ce que** la canalisation (52) venant de la pompe, la canalisation (53) menant à un espace de cylindre et la canalisation (54) menant à l'autre espace de cylindre débouchent dans la zone de commande (57), et **en ce que** les trois embouchures sont disposées - par rapport à l'arbre de commande (16) - avec la canalisation (52) venant de la pompe au milieu dans la direction du déplacement axial.

14. Unité modulaire selon une des revendications 1 et 9 à 13, **caractérisée en ce que** l'élément d'étanchéité de soupape (51) est disposé au-dessus d'un corps creux (61) ouvert d'un côté, le logeant de manière mobile dans le sens radial, qui est guidé en conséquence dans l'entraîneur.

15. Unité modulaire selon une des revendications 1 et 9 à 14, **caractérisée en ce que** sur la face arrière du corps creux (61) est disposé un guide linéaire (62) qui prend appui côté arrière sur un contre-palier (63) solidaire du carter.

16. Unité modulaire selon la revendication 1, **caractérisée en ce que** l'élément d'étanchéité de soupape (51) est constitué de métal non ferreux.
